# FASCICULE DE BREVET EUROPEEN

(11) **EP 0 167 891 B1**
(45) Date de publication et mention de la délivrance du brevet: **31.08.1988**
(21) Numéro de dépôt: 85107524.2
(22) Date de dépôt: 18.06.1985
(51) Int. Cl.: A44C 5/02, A44C 5/14, G04B 37/16

(54) **Bracelet-montre dont les éléments sont tenus ensemble au moyen de deux liens souples**
Armband dessen Elemente mittels zwei biegsamer Bänder zusammengefasst werden
Bracelet, the members of which are connected together by means of two flexible ties

(30) Priorité: 22.06.1984 FR 8410016
(43) Date de publication de la demande: 15.01.1986
(73) Titulaire: Omega SA, 2500 Bienne (CH)
(72) Inventeur: Aellen, Pierre-André, CH-2525 Le Landeron (CH); Gagnebin, Gaston, CH-2500 Bienne (CH)
(74) Mandataire: de Raemy, Jacques

(56) Documents cités:
- CH-A- 197 915
- CH-A- 394 676
- CH-A- 490 827
- CH-A- 537 167
- FR-A- 2 036 330
- FR-A- 2 533 716

## Description

La présente invention est relative à un bracelet- montre comprenant une pluralité d'éléments articulés les uns à la suite des autres, au moins un des éléments portant une pièce d'horlogerie et les autres éléments constituant les maillons du bracelet, lesdits éléments étant emboîtés bout à bout et tenus ensemble au moyen de deux liens souples non extensibles passant par des canaux pratiqués dans chacun des éléments et disposés de part et d'autre de l'axe longitudinal du bracelet-montre, ledit bracelet-montre comprenant en outre à chacune des extrémités du bracelet une pièce terminale pourvue de moyens d'ancrage desdits liens souples.

Pour attacher les uns aux autres les différents éléments que comprend un bracelet-montre on fait généralement appel à des charnières qui permettent l'articulation des éléments. On connaît une grande quantité de constructions qui font usage de barettes à ressort ou plus simplement de goupilles qui sont enfilées dans les éléments.

Pour éviter cette forme de liaison coûteuse en matériel et en temps de travail, on a déjà proposé, pour relier les éléments entre eux, d'utiliser un ou plusieurs liens qui maintiennent les maillons d'un bracelet en assemblage, chaque lien traversant longitudinalement une pluralité de maillons consécutifs. Les liens sont ancrés dans des pièces terminales diposées de chaque côté de la pluralité de maillons. Le document CH-A-558 639 décrit une telle forme d'exécution et fait en particulier usage de liens en matière plastique souple non extensible et partiellement filetée. Cette exécution présente plusieurs inconvénients. Celui d'abord de fileter les liens et de les ancrer au moyen d'écrous noyés dans les maillons, ce qui amène à prévoir des maillons d'une certaine épaisseur. Celui ensuite de devoir pratiquer des perçages présentant à leur embouchure une dimension quelque peu supérieure au diamètre du lien fileté pour que le mouvement relatif des maillons soit possible. Celui enfin de ne pas offrir une esthétique intégrée du bracelet à la boîte qu'il soutient puisqu'il n'y a pas continuité du lien d'un bout à l'autre des deux parties du bracelet.

On connaît aussi des bracelets-montre dans lesquels on utilise un cordonnet d'attache qui passe dans un canal périphérique pratiqué dans la boîte. Le document CH-A 197 915 montre une telle réalisation où toutefois le bracelet est dépourvu de maillons, ce qui donne à cette réalisation un aspect esthétique rigide, ce qui limite, dans de fortes proportions les variantes d'exécution souhaitables.

Le document CH-A-318 558 présente un bracelet-montre dont les éléments sont reliés ensemble par au moins un lien souple et où chaque élément comprend deux canaux latéraux disposés de part et d'autre de l'axe longitudinal du bracelet et dans lesquels passe un brin du lien souple. Cependant, dans cette exécution on trouve des anneaux coulissants qui entourent les parties adjacentes du lien souple comprises entre les éléments succcessifs du bracelet, ce qui fait que lesdits éléments ne sont pas emboîtés les uns à la suite des autres, empêchant ainsi une forme esthétique répondant à une réalisation classique d'un bracelet à maillons.

L'exposé d'invention CH-A-537 167 décrit un bracelet souple auto-serrant, composé d'éléments amovibles enfilés sur au moins un ressort longitudinal préfaçonné. Un des éléments peut être évidé pour recevoir une boîte de montre. Cependant, ce bracelet ne prévoit aucun emboîtage d'un maillon sur l'autre de telle sorte qu'il est nécessaire de ménager un jeu entre les divers éléments amovibles pour assurer une souplesse suffisante audit bracelet, ce qui amène à des discontinuités dans la ligne longitudinale du bracelet. Pour corriger tant soit peu ce défaut, le dessin du document cité montre qu'on a fait appel à des maillons incurvés. Enfin, lorsque le bracelet est disposé autour du poignet, les deux fils trempés formant ressort ne sont plus apparents, comme c'est le cas dans la présente invention.

Enfin, si l'on se reporte au document CH-A-490 827, on constate que les divers éléments du bracelet sont emboîtés les uns aux autres par des articulations et retenus ensemble par deux liens souples. Dans ce document toutefois on s'aperçoit que l'angle d'articulation d'un maillon sur l'autre est très limité et que les liens ne passent pas par le boîtier de la montre, pas plus qu'il ne sont visibles comme cela sera apparent de la description qui va suivre.

Pour pallier les inconvénients cités et proposer un braceletmontre à la fois simple à fabriquer et présentant un aspect esthétique nouveau et attractif, la présente invention est caractérisée par le fait que les éléments constituant les maillons du bracelet sont pourvus de rétrécissements à l'endroit de leurs deux extrémités longitudinales et qu'un canal est pratiqué dans chacun desdits rétrécissements pour recevoir un desdits liens souples.

L'invention sera expliquée maintenant dans la description qui suit et à l'aide du dessin qui l'illustre et qui donne à titre d'exemple deux modes de réalisation de l'invention dans lesquels:
La figure 1 est une vue en plan du bracelet- montre selon l'invention et selon un premier mode d'exécution;
La figure 2 est une vue en élévation du bracelet- montre de la figure 1, présentée à échelle agrandie;
La figure 3 est une coupe selon la ligne III-III de la figure 2;
La figure 4 est une vue de dessus partielle d'une des pièces terminales référencées sur la figure 1;
La figure 5 est une coupe selon la ligne V-V de la figure 4;
La figure 6 est une vue en plan partielle du bracelet-montre selon l'invention et selon un second mode d'exécution; et
La figure 7 est une coupe selon la ligne VII-VII de la figure 6.

Les figures 1 et 2 présentent un bracelet-montre selon l'invention et selon un premier mode d'exécution. Il est formé principalement d'éléments articulés les uns à la suite des autres. Un de ces éléments 1 porte une pièce d'horlogerie symbolisée ici par des aiguilles 2 affichant l'heure et la minute. Les autres éléments constituent les maillons 3 d'un bracelet en deux parties 4 et 5. Tous les éléments nommés sont emboîtés les uns dans les autres comme on le voit bien sur la figure 2. Ils sont tenus ensemble au moyen de deux liens 6 souples et non extensibles qui sont disposés de part et d'autres de l'axe longitudinal du bracelet- montre. Ces liens 6 passent par des canaux (7, 8) pratiqués dans chacun des éléments comme on le voit en pointillé sur les deux demi-parties inférieures des figures 1 et 2. La figure 1 montre encore que chacune des extrémités du bracelet comprend une pièce terminale 9 qui est pourvue de moyens d'ancrage 10 pour les liens, comme cela apparaîtra plus loin quand seront discutées les figures 4 et 5.

Come cela apparaît plus particulièrement en figure 2 et selon une form préférée de l'invention, les éléments sont articulés les uns à la suite des autres par emboîtage d'un bossage longitudinal semi-cylindrique 11 porté par exemple par l'élément 12 avec une gorge longitudinale semi- cylindrique 13 portée par l'élément 1 lui faisant face. Cette façon de faire permt ainsi d'éviter toute charnière articulée au moyen de barettes, tout charneron, et ceci même à l'endroit où les bracelets sont attachés à la boîte de montre. On obtient ainsi une application parfaite des éléments les uns contre les autres ainsi qu'une continuité de ligne qui est remarquable. Ces avantages apparaissent plus particulièrement sur les deux demi-parties supérieures des figures 1 et 2 où les canaux 7 et 8 n'ont pas été représentés et où le bracelet-montre se présente tel qu'il apparaît réellement.

On a dit plus haut que les liens souples 6 sont disposés de part et d'autre de 1 axe longitudinal u racelet-montre. Dans une version préférée de l'invention les éléments 3 formant les maillons du bracelet sont pourvus de rétrécissements 14 à l'endroit de leurs deux extrémités longitudinales. Dans chacun de ces rétrécissements est pratiqué le canal 7 dans lequel est maintenu le lien 6. Cette disposition, en plus qu'elle laisse apparent le lien entre deux éléments ce qui peut être exploité esthétiquement-, laisse une parfaite liberté pour le mouvement relatif des maillons. Il faut mentionner également que les parties rétrécies des éléments 3 peuvent porter un moti ecorati comme ce a est montré en de la figure 1.

Pour sa part, l'élément 1 qui porte la pièce d'horlogerie est pourvu de deux canaux latéraux 8 pratiqués de part et d'autre du mouvement de la pièce d'horlogerie. Comme on le voit en figure 1 l'élément 1 porte à six et douze heures des oreilles 16 qui font partie de la boîte de montre et qui rappellent quant à leur forme l'allure des maillons du bracelet. Dans cette exécution le canal 8 se présente d'abord sous la forme d'un trou pratiqué dans l'oreille puis sous la forme d'un conduit ouvert entourant le mouvement. La figure 3 montre comment est disposé le lien 6 dans le canal 8 qui, dans ce cas, est pratiqué dans la carrure 17 portant la pièce d'horlogerie 18. Cette manière de faire permet de mouler l'élément 1 d'une seule pièce comme cela apparaîtra plus bas.

Les deux liens souples sont, on l'a vu, amenés sur une pièce terminale 9 disposée à chacune des extrémités du bracelet. Les figures 4 et 5 montrent une forme de réalisation possible de cette pièce terminale 9 qui n'est dessinée que partiellement Sur la figure 4, le lien 6 en provenance du dernier maillon, non représenté pénètre dans la pièce terminale 9 (vue de dessus) par le trou 19. Le lien 6 est ancré sur la pièce 9 au moyen d'une vis 20. Comm on le voit mieux sur la figure 5, qui est une coupe selon la ligne V-V de la figure 4, la vis 20 est terminée par une cuvette 21 qui entaille le lien et le maintient solidement en place. La pièce terminale 9 comrend des dispositions pour la relier à un fermir. Ici le trou borgne 22 est destiné à recevoir une barette pour attacher ladite barette à un bras de fermoir par exemple du type décrit dans le document CH-A-633 698.

Bien que pouvant être réalisés en n'importe quelle matière convenable, les éléments 1 et 3 seront de préférence exécutés en matière plastique. Si cette matière plastique est de plus chargée de fibres de carbone, on aura réalisé un ensemble à la fois fonctionnel et esthétique. Dans ce cas l'élément 1 qui porte la pièce d'horlogerie sera moulé d'une seule pièce.

Quant aux liens souples 6, on utilisera de préférence de la matière plastique également. Le type de matière sera choisi pour répondre aux exigences de souplesse et de solidité. Par- ticuliêrement, bienvenu et s'apparentant parfaitement du point de vue couleur à la. fibre de carbone, un fil en plastique imprégné de graphite tel qu'on, le connaît pour le cordage des raquettes de tennis répond à ces exigences.

Les figures 6 et 7 montrent enfin un second mode d'exécution de l'invention où n'a été représenté que l'élément du bracelet-montre qui porte la pièce d'horlogerie. Cet élément comporte une carrure en, acier 25 dont le pourtour et les liens souples 6 qui l'entourent sont surmoulés avec de la matière plastique 26 chargée de fibres de carbone. Les oreilles 16 qui font partie de ce surmulage sont exécutées de la même façon que plus haut Pour s'emboîter avec les premiers maillons du bracelet. Cette réalisation permet de faire ressortir davantage la montre proprement dite du bracelet-montre

En mettant à profit ce qui a été expliqué dans la description ci-dessus, on obtient un bracelet- montre d'un nouveau style, élégant, simple à mettre en oeuvre et bon marché. Si, de surcroît, des matières synthétiques chargées de fibres de carbone sont utilisées pour sa réalisation, on obtiendra un ensemble de couleur noire mate du plus bel effet.

## Revendications

1. Bracelet-montre comprenant une pluralité d'éléments articulés les uns à la suite des autres, au moins un des él portant une pièce d'horlogerie et les autres éléments (3) constituant les maillons du bracelet, lesdits éléments étant emboîtés bout à bout et tenus ensemble au moyen de deux liens souples non extensibles (6) passant par des canaux (7, 8) pratiqués dans chacun des éléments et disposés de part et d'autre de l'axe longitudinal du bracelet-montre, ledit bracelet-montre comprenant en outre à chacune des extrémités du bracelet une pièce terminale (9) pourvue de moyens d'ancrage (10) desdits liens souples, caractérisé par le fait que les éléments (3) constituant les maillons du bracelet sont pourvus de rétrécissements (14) à l'endroit de leurs deux extrémités longitudinales et qu'un canal (7) est pratiqué dans chacun desdits rétrécissements pour recevoir un desdits liens souples (6).

2. Bracelet-montre selon la revendication 1, caractérisé par le fait que les éléments sont articulés les uns à la suite des autres par emboîtage d'un bossage longitudinal semi-cylindrique (11) porté par un élément (12) avec une gorge longitudinale semicylindrique (13) portée par l'élément lui faisant face (1).

3. Bracelet-montre selon la revendication 1, caractérisé par le fait que l'élément portant la pièce d'horlogerie est pourvu de deux canaux latéraux (8) pratiqués de part et d'autre du mouvement de ladite pièce d'horlogerie.

4. Bracelet-montre selon la revendication 1, caractérisé par le fait que chacun desdits rétrécissements porte un motif décoratif (15).

5. Bracelet-montre selon la revendication 1, caractérisé par le fait que les liens souples (6) sont ancrés sur les pièces terminales (9) au moyen de vis à cuvette (20).

6. Bracelet-montre selon la revendication 1, caractérisé par le fait que lesdits éléments (1,3) sont réalisés en matière plastique chargée de fibres de carbone.

7. Bracelet-montre selon la revendication 1, caractérisé par le fait que les liens souples (6) sont réalisés en matière plastique imprégnée au graphite.

8. Bracelet-montre selon la revendication 1, caractérisé par le fait que l'élément portant la pièce d'horlogerie comporte une carrure en acier (25) dont le pourtour et les liens souples (6) qui l'entourent sont surmoulés avec de la matière plastique (26) chargée de fibres de carbone.

## Patentansprüche

1. Uhrenarmband mit einer Vielzahl von hintereinander gelenkig miteinander verbundenen Elementen, wobei wenigstens eines der Elemente (1) eine Uhr trägt, während die anderen Elemente (3) die Glieder des Armbandes bilden, die direkt ineinandergreifen und mittels zweier biegsamer, nicht dehnbarer Bänder zusammengehalten werden, welche Öffnungen (7, 8) durchsetzen, die in jedem der Elemente (1) vorgesehen sind und beidseits der Längsachse des Uhrenarmbandes angeordnet sind, wobei das Uhrenarmband außerdem an jedem Armbandende ein Endstück (9) aufweist, das mit einer Verankerungsvorrichtung (10) für die biegsamen Bänder versehen ist, dadurch gekennzeichnet, daß die die Glieder des Armbandes bildenden Elemente (3) an ihren Längsenden mit Schmalstellen (14) versehen sind und daß in jeder der Schmalstellen eine Öffnung (7) zur Aufnahme der biegsamen Bänder (6) vorgesehen ist.

2. Uhrenarmband nach Anspruch 1, dadurch gekennzeichnet, daß die Elemente durch das Eingreifen eines halbzylindrischen Längsvorsprurigs (11), der von einem Element (12) getragen wird, in eine halbzylindrische Längsnut (13), die vom benachbarten Element (1) getragen wird, gelenkig miteinander verbunden sind.

3. Uhrenarmband nach Anspruch 1, dadurch gekennzeichnet, daß das die Uhr tragende Element mit zwei seitlichen Öffnungen (8) versehen ist, die beidseits des Uhrwerks vorgesehen sind.

4. Uhrenarmband nach Anspruch 1, dadurch gekennzeichnet, daß jede der Schmalstellen mit einer Verzierung (15) versehen ist.

5. Uhrenarmband nach Anspruch 1, dadurch gekennzeichnet, daß die biegsamen Bänder (6) an den Endstücken (9) mittels Schrauben mit Ringschneiden (20) verankert sind.

6. Uhrenarmband nach Anspruch 1, dadurch gekennzeichnet, daß die Elemente (1, 3) aus mit Kohlenfasern verstärkten Kunststoffen bestehen.

7. Uhrenarmband nach Anspruch 1, dadurch gekennzeichnet, daß die biegsamen Bänder (6) aus mit Graphit imprägniertem Kunststoff bestehen.

8. Uhrenarmband nach Anspruch 1, dadurch gekennzeichnet, daß das die Uhr tragende Element eine Stahlschulter (25) aufweist, deren Außenumfang zusammen mit den sie umgebenden biegsamen Bändern (6) mit Kunststoff (26) überzogen sind, der mit Kohlenfasern verstärkt ist.

## Claims

1. A watch bracelet comprising a plurality of elements articulated one after another, at least one of the elements (1) bearing a timepiece and the other elements (3) constituting the links of the bracelet, said elements being nested end to end and held together by means of two non-extensible flexible ties (6) passing via channels (7, 8) formed in each of the elements and arranged on either side of the longitudinal axis of the watch bracelet, said watch bracelet further comprising at each of the bracelet extremities an end piece (9) provided with anchoring means (10) for said flexible ties, characterized in that the elements (3) constituting the links of the bracelet are provided with necked down portions (14) at the place of their two longitudinal extremities and that a channel (7) is formed in each of said necked-down portions to receive one of said flexible ties (6).

2. A watch bracelet according to claim 1 characterized in that the elements are articulated one after another by nesting of a longitudinal semi-cylindrical boss (11) borne by an element (12) into a longitudinal semi-cylindrical groove (13) borne by the facing element (1).

3. A watch bracelet according to claim 1 characterized in that the element bearing the timepiece is provided with two lateral channels

(8) formed on either side of the movement of said timepiece.

4. A watch bracelet according to claim 1 characterized in that each of said necked-down portions bears a decorative pattern (15).

5. A watch bracelet according to claim 1 characterized in that the flexible ties (6) are anchored to the end pieces (9) by means of cup screws (20).

6. A watch bracelet according to claim 1 characterized in that said elements (1, 3) are formed from plastic material reinforced with carbon fibres.

7. A watch bracelet according to claim 1 characterized in that the flexible ties (6) are formed from plastic material impregnated with graphite.

8. A watch bracelet according to claim 1 characterized in that the element bearing the timepiece includes a steel caseband (25) the periphery of which and the flexible ties (6) which surround it being overmoulded with plastic material (26) reinforced by carbon fibres.
